# DEMANDE DE BREVET EUROPEEN

(11) **EP 4 776 439 A1**
(43) Date de publication de la demande: **15.07.2026**
(21) Numéro de dépôt: 26151134.9
(22) Date de dépôt: 09.01.2026
(51) Int. Cl.: H01R 13/53, H01R 13/648, H01R 4/20, H01R 11/05

(54) **DISPOSITIF DE PROTECTION CONTRE LES DÉCHARGES PARTIELLES**

(30) Priorité: 13.01.2025 FR 2500340
(71) Demandeur: SOURIAU, 78000 Versailles (FR)
(72) Inventeur: BARLERIN, Stéphane, 72470 FATINES (FR); ANAND, Somya, 72100 LE MANS (FR)
(74) Mandataire: Santarelli

(57) **Abrégé**

L'invention concerne un dispositif de protection contre les décharges partielles comportant un connecteur mâle et un connecteur femelle comprenant ; un boitier mâle (20) et un boitier femelle (21) ; au moins un premier isolant du boitier mâle (22) et au moins un premier isolant du boitier femelle (23), une partie dudit premier isolant du boitier femelle (21) est à l'intérieur du boitier mâle (22) ; chaque isolant comporte un trou traversant ; une partie du contact mâle (25) est à l'intérieur du contact femelle (26) ; un premier conducteur électrique (27) positionné à l'intérieur du contact mâle (25) et un deuxième conducteur électrique (28) positionné à l'intérieur du contact femelle (26). Une couche isolante (24) est positionnée sur le pourtour du contact mâle (25) et du contact femelle (26).

## Description

### Domaine technique de l'invention

La présente invention concerne un dispositif de protection contre les décharges partielles. Elle s'applique, en particulier, dans le domaine de l'isolation électrique et de la connectivité.

### Technique antérieure

Les restrictions d'émission de CO2 poussent les industries utilisant des moteurs thermiques à passer aux moteurs électriques, en particulier dans l'aéronautique. L'électrification des avions passe par une modification du système de distribution électrique actuel, de l'ordre du kilowatt, vers un système de distribution permettant de fournir la quantité d'énergie nécessaire au fonctionnement des moteurs électriques pour la propulsion, de l'ordre du mégawatt. L'accroissement de puissance est réalisé par un accroissement de la tension électrique, plutôt que par une augmentation du courant, qui impliquerait une augmentation des sections des conducteurs électriques, donc une augmentation du poids, non souhaité dans l'industrie aéronautique.

L'augmentation de la tension ne se fait pas sans difficultés. Un accroissement de la tension peut entrainer une augmentation des défauts de fonctionnements liés à l'apparition d'arcs électriques, et en particulier liés aux décharges partielles en altitude.

L'assemblage d'un composant de connectique avec une isolation nécessite des jeux fonctionnels entre les pièces. Cela entraîne la présence de couches d'air entre les pièces. À partir d'une valeur de champ électrique dans la zone d'air, des décharges partielles apparaissent dans ces couches d'air et ces décharges conduisent à une dégradation de l'isolation puis un claquage prématuré de celle-ci.

Les décharges partielles apparaissent en premier lieu dans des zones critiques, là où les gaps d'air dus aux jeux d'assemblage entre les pièces diélectriques et les pièces métalliques sont de faible épaisseur par rapport à l'épaisseur des pièces diélectriques.

En altitude, la pression est diminuée ce qui facilite l'apparition des décharges partielles dans les zones d'air soumises à un champ électrique. La tenue à la tension de l'isolation est donc réduite en altitude suivant la loi de Paschen.

Par exemple, la figure 1, représente un art antérieur d'un dispositif de protection contre les décharges partielles. Toutefois, ce dispositif présente des inconvénients qui ne permettent pas de s'affranchir totalement des décharges partielles dans un connecteur.

Ce dispositif intègre plusieurs composants essentiels, comme un boîtier mâle relié à la masse, un boîtier femelle, des conducteurs haute tension et des isolants. Malgré sa conception visant à limiter les phénomènes électriques indésirables, ce dispositif présente des limites techniques qui ne permettent pas de s'affranchir totalement des décharges partielles.

En particulier, des zones critiques subsistent au niveau des interfaces métal-air-diélectrique, où des champs électriques élevés peuvent provoquer des arcs électriques. Ces points faibles se situent notamment à l'interface entre les câbles et les contacts, entre les pièces métalliques et isolantes, ainsi qu'à la jonction des contacts mâles et femelles une fois accouplés. Ces configurations génèrent des points triples et des gaps d'air soumis à un champ électrique élevé et en contact avec des parties métalliques nues. Ce sont les sources principales d'apparition de décharges partielles.

Certaines techniques de protection, comme l'ajout de joints d'étanchéité ou encore la métallisation des surfaces diélectriques, restent insuffisantes pour éliminer les risques de décharges partielles. Ces limitations justifient le besoin de solutions innovantes pour améliorer la tenue en tension et la fiabilité des connecteurs dans des environnements à haute tension, notamment en aéronautique.

### Présentation de l'invention

La présente invention vise à remédier à ces inconvénients avec une approche totalement novatrice.

Plus précisément, l'invention a pour objectif de fournir un dispositif de protection contre les décharges partielles.

Un objectif de l'invention est de fournir un tel dispositif, qui puisse être adapté aisément à des systèmes existants.

Ces objectifs, ainsi que d'autres qui apparaîtront par la suite, sont atteints, à l'aide d'un dispositif de protection contre les décharges partielles comportant un connecteur mâle et un connecteur femelle comprenant ;
- un boitier mâle et un boitier femelle, ledit boitier male comportant une surface de contact avec ledit boitier femelle ;
- au moins un premier isolant du boitier mâle positionné à l'intérieur dudit boitier mâle et au moins un premier isolant du boitier femelle positionné à l'intérieur dudit boitier femelle, une partie dudit premier isolant du boitier femelle étant insérée à l'intérieur du boitier mâle,
   chaque isolant comportant un trou traversant, ledit trou traversant étant configuré pour laisser passer un contact mâle et un contact femelle ; une partie du contact mâle étant à l'intérieur du contact femelle ;
- un premier conducteur électrique positionné à l'intérieur du contact mâle et un deuxième conducteur électrique positionné à l'intérieur du contact femelle ;
remarquable en ce qu'une couche isolante est positionnée sur le pourtour du contact mâle et du contact femelle.

La couche isolante est réalisée avec un matériau diélectrique isolant ou semi-isolant ou semi-conducteur.

Grâce à ces dispositions, ce dispositif propose une nouvelle technique d'amélioration de la tenue en tension des connecteurs consistant à faire disparaitre les zones où les parties métalliques nues sont en contact avec de l'air soumis à une tension ou un champ électrique, aussi bien dans le cas des gaps d'air, que dans le cas des points triples.

Ce dispositif de protection par isolation des contacts permet de limiter l'apparition des décharges partielles en supprimant les interfaces air-métal dans les zones d'air soumises à un champ électrique.

L'invention est avantageusement mise en œuvre selon les modes de réalisation et les variantes exposées ci-après, lesquelles sont à considérer individuellement ou selon toute combinaison techniquement opérante.

Dans un mode de réalisation, le premier conducteur électrique comporte une partie cylindrique circulaire ayant une surface de jonction avec le contact mâle, et le deuxième conducteur électrique comporte une partie cylindrique circulaire ayant une surface de jonction avec le contact femelle.

Grâce à ces dispositions, les surfaces de jonctions permettent d'assurer la transition de l'électricité entre les conducteurs et les contacts.

Dans un mode de réalisation, une gaine est positionnée sur le premier conducteur électrique, ladite gaine comporte une extrémité ayant un contact avec une partie de la couche isolante du contact mâle ; une autre gaine est positionnée sur le deuxième conducteur électrique, ladite gaine comporte une extrémité ayant un contact avec une partie de la couche isolante du contact femelle.

Grâce à ces dispositions, la gaine permet d'isoler électriquement les conducteurs jusqu'aux contacts.

Dans un mode de réalisation, la gaine est creuse et comporte une extrémité destinée à loger une partie du premier conducteur électrique, l'autre gaine est creuse et comporte une extrémité destinée à loger une partie du deuxième conducteur électrique, une autre partie du premier conducteur électrique s'étend au-delà de l'extrémité de la gaine et une autre partie du deuxième conducteur électrique s'étend au-delà de l'extrémité de l'autre gaine.

Dans un mode de réalisation, au moins l'un des éléments suivants comporte une gorge : le premier isolant du boitier mâle, le premier isolant du boitier femelle ; chaque gorge comporte un joint.

Grâce à ces dispositions, les joints permettent d'assurer l'étanchéité du dispositif et de couper les lignes de fuites électriques.

Dans un mode de réalisation, une partie de la couche isolante est positionnée à l'intérieur du contact mâle et du contact femelle.

Grâce à ces dispositions, cette partie de couche isolante limite les décharges partielles localisées à cet endroit du dispositif.

Dans un mode de réalisation, une autre couche isolante est positionnée sur une surface intérieure du boitier mâle et sur une surface intérieure du boitier femelle.

Grâce à ces dispositions, cette autre couche isolante permet de limiter la création des décharges partielles autour des boitiers.

Dans un mode de réalisation, un tube est disposé sur l'une des extrémités du contact mâle ; cette extrémité du contact mâle étant en jonction avec le premier isolant du boitier mâle.

Dans une variante, une couche isolante est positionnée sur le pourtour dudit tube et une partie de la couche isolante est positionnée à l'intérieur dudit tube.

Grâce à ces dispositions, le tube associé avec la couche isolante offre une protection contre les décharges partielles sur une zone non isolée du contact mâle.

Dans un mode de réalisation, une deuxième partie du boitier est en contact avec une surface transversale du boitier mâle, une autre deuxième partie du boitier étant en contact avec une surface transversale du boitier femelle.

### Brève description des figures

D'autres avantages, buts et caractéristiques de la présente invention ressortent de la description qui suit, faite dans un but explicatif et nullement limitatif, en regard des dessins annexés, dans lesquels :
La figure 1 (relative à l'art antérieur) représente une vue en coupe d'un dispositif de protection contre les décharges partielles ;
La figure 2 représente une vue en coupe d'une représentation un dispositif de protection contre les décharges partielles selon un objet de la présente invention ;
La figure 3 représente une vue en perspective d'un schéma montrant la couche isolante sur les contacts ;
La figure 4 représente une vue en profil d'une variante montrant une partie du dispositif ;
La figure 5 représente une vue en coupe des contacts avec la couche isolante ;
La figure 6 représente une vue en coupe d'un schéma d'une variante du contact mâle.

### Description des modes de réalisation

La figure 1 montre un schéma de l'art antérieur d'un dispositif de protection contre les décharges partielle.

La description de cette figure a déjà été énoncée dans la technique antérieure.

La figure 2 montre un schéma représentant un nouveau dispositif de protection contre les décharges partielles.

Le dispositif est logé dans un connecteur mâle et un connecteur femelle.

Ce schéma montre des composants du dispositif.

Les composants sont les éléments suivants : un boitier mâle 20, un boitier femelle 21, un contact mâle 25, un contact femelle 26, et une couche isolante 24.

Selon un exemple de réalisation, le boitier mâle 20 et le boitier femelle 21 comportent une forme cylindrique. Ils permettent d'assurer la protection de chaque composant.

Selon une variante, le boitier mâle 20 et le boitier femelle 21 sont métalliques ou en plastique métallisé, et reliés à la masse électrique.

Une partie de la forme du boitier mâle 20 épouse une partie de la forme du boitier femelle 21 formant une coque.

Le boitier mâle 20 et le boitier femelle 21 comportent un trou traversant. Ce trou traversant permet à tous les autres composants du dispositif à s'insérer à l'intérieur du boitier mâle 20 et du boitier femelle 21.

À l'intérieur du trou traversant est logé un premier isolant du boitier mâle 22 et un premier isolant du boitier femelle 23.

Le premier isolant du boitier mâle 22 comporte une surface de contact avec le boitier mâle 20.

Une partie du premier isolant du boitier mâle 22 est à l'intérieur du boitier femelle 21.

Le premier isolant du boitier mâle 22 est emboité avec le boitier femelle 21.

Le premier isolant du boitier femelle 23 comporte une surface de contact avec le boitier femelle 21.

Selon un exemple réalisé, le premier isolant du boitier mâle 22 et le premier isolant du boitier femelle 23 comportent un trou traversant où se loge le contact mâle 25 et le contact femelle 26.

Une partie du contact mâle 25 est à l'intérieur du contact femelle 26.

Une couche isolante 24 est positionnée entre le contact mâle 25 et le premier isolant du boitier mâle 22, entre le contact femelle 26 et le premier isolant du boitier femelle 23.

La couche isolante 24 longe les surfaces extérieures du contact mâle 25 et du contact femelle 26.

Une partie de la couche isolante 24 longe une partie de la surface intérieure du contact mâle 25 et du contact femelle 26.

La couche isolante 24 est représentée comme une ligne noire sur la figure.

Le terme de décharge partielle se traduit par un claquage électrique dans une couche d'air. La couche d'air en question concerne des jeux fonctionnels entre le boitier mâle 20, le boitier femelle 21 et les isolants du dispositif.

La couche isolante 24 peut se présenter sous la forme d'un des éléments suivants : un vernis, une peinture, un polymère, un élastomère, un matériau déposable sur des contacts métalliques.

L'ajout de la couche isolante est réalisé à partir d'une des techniques suivantes : par pinceau, par rouleau, par pulvérisation, par immersion, par surmoulage.

Selon l'environnement du dispositif, les jeux sont remplis de fluide, tel que de l'air ou un autre gaz.

Une partie de la couche isolante 24 du contact mâle 25 longe une partie d'une gaine 29. Cette partie de la gaine 29 est insérée dans le contact mâle 25.

Une partie de la couche isolante 24 du contact femelle 26 longe une partie d'une autre gaine 29'. Cette partie de la gaine 29' est insérée dans le contact femelle 26.

La gaine 29 est creuse et comporte une extrémité destinée à loger une partie du premier conducteur électrique, l'autre gaine 29' est creuse et comporte une extrémité destinée à loger une partie du deuxième conducteur électrique 28.

Une autre partie du premier conducteur électrique 27 s'étend au-delà de l'extrémité de la gaine 29 et une autre partie du deuxième conducteur électrique 28 s'étend au-delà de l'extrémité de l'autre gaine 29'.

La gaine 29 permet d'isoler électriquement les conducteurs.

Le premier conducteur électrique 27 comporte une partie cylindrique circulaire ayant une surface de jonction avec le contact mâle 25.

Le deuxième conducteur électrique 28 comporte une partie cylindrique circulaire ayant une surface de jonction avec le contact femelle 26.

Selon le type de contact, l'une des extrémités de la gaine 29 est dénudée de manière droite ou en chanfrein.

Une deuxième partie du boitier 31 est en contact avec une surface transversale du boitier mâle 20.

La deuxième partie du boitier ferme l'ensemble. Une autre deuxième partie du boitier 31' étant en contact avec une surface transversale du boitier femelle 21.

Selon un exemple de réalisation, l'un des éléments suivants comporte une gorge : le premier isolant du boitier mâle 22, le premier isolant du boitier femelle 23; chaque gorge comporte un joint 30. Ils permettent couper les lignes de fuite entre les contacts et les boitiers.

Selon un exemple réalisé, l'assemblage des composants du dispositif est fait par sertissage.

Le sertissage correspond à un assemblage de deux pièces par déformation.

À l'intérieur du trou traversant est logé un deuxième isolant du boitier mâle 33 et un deuxième isolant du boitier femelle 34.

Le deuxième isolant du boitier mâle 33 est positionné entre le contact mâle 25 et le premier isolant du boitier mâle 22.

Le deuxième isolant du boitier femelle 34 est positionné entre le contact femelle 26 et le premier isolant du boitier femelle 23.

Naturellement, l'invention est décrite dans ce qui précède à titre d'exemple. Il est entendu que l'homme du métier est à même de réaliser différentes variantes de réalisation de l'invention sans pour autant sortir du cadre de l'invention.

La figure 3 montre un schéma montrant la couche isolante 24 sur les contacts.

Ce schéma est présenté en perspective.

Cette figure illustre les mêmes caractéristiques que la figure précédente.

Le contact mâle 25 comporte une surface sans couche isolante 24. Cette surface sans couche isolante 24 va s'insérer dans le logement du contact femelle 26.

La figure 4 montre une variante montrant une partie du dispositif.

Ce schéma illustre les mêmes caractéristiques que la figure 2.

Cette variante du dispositif comporte une couche isolante 24 longeant une surface intérieure du boitier mâle 20 et une surface intérieure du boitier femelle 21.

La couche isolante 24 et le premier isolant du boitier mâle 22 ou le premier isolant du boitier femelle 23 sont séparés d'un jeu comportant un fluide.

Selon cet exemple, la couche isolante 24 longe le boitier mâle 20, le premier isolant du boitier mâle 22, et le contact mâle 25.

La figure 5 montre une vue en coupe des contacts avec la couche isolante 24.

Cette vue en coupe illustre les mêmes caractéristiques que la figure 2.

Cet exemple de réalisation montre la partie du contact mâle 25 qui va à l'intérieur du contact femelle 26.

Le trait vertical illustré sur cette figure correspond à la fin de la couche isolante 24 sur le contact mâle 25.

La figure 6 montre un schéma d'une variante du contact mâle 25.

Le contact mâle 25 comporte un tube 32 conducteur positionné sur l'une de ses extrémités.

Le tube 32 est recouvert d'une couche isolante 24 sur sa surface extérieure et sur une partie de sa surface intérieure.

Le tube 32 est assemblé avec le contact mâle 25 après le sertissage du contact mâle 25 avec le câble. Cela permet d'assurer un contact électrique entre le tube 32 et le contact mâle 25.

Il est souligné que toutes les caractéristiques, telles qu'elles se dégagent pour un homme du métier à partir de la présente description, des dessins et des caractéristiques attachées, même si concrètement elles n'ont été décrites qu'en relation avec d'autres caractéristiques déterminées, tant individuellement que dans des combinaisons quelconques, peuvent être combinées à d'autres caractéristiques ou groupes de caractéristiques divulguées ici, pour autant que cela n'ait pas été expressément exclu ou que des circonstances techniques ne rendent de telles combinaisons impossibles ou dénuées de sens.

### LISTE DES SIGNES DE RÉFÉRENCE

**[Table 1]**

| Références | Désignations |
|---|---|
| 20 | Boitier mâle |
| 21 | Boitier femelle |
| 22 | Premier isolant du boitier mâle |
| 23 | Premier isolant du boitier femelle |
| 24 | Couche isolante |
| 25 | Contact mâle |
| 26 | Contact femelle |
| 27 | Premier conducteur électrique |
| 28 | Deuxième conducteur électrique |
| 29 | Gaine |
| 30 | Joint |
| 31 | Deuxième partie du boitier |
| 32 | Tube |
| 33 | Deuxième isolant du boitier mâle |
| 34 | Deuxième isolant du boitier femelle |

## Revendications

1. Dispositif de protection contre les décharges partielles comportant un connecteur mâle et un connecteur femelle comprenant ;
- un boitier mâle (20) et un boitier femelle (21), ledit boitier male comportant une surface de contact avec ledit boitier femelle (21) ;
- au moins un premier isolant du boitier mâle (22) positionné à l'intérieur dudit boitier mâle (20) et au moins un premier isolant du boitier femelle (23) positionné à l'intérieur dudit boitier femelle (21), une partie dudit premier isolant du boitier femelle (21) étant insérée à l'intérieur du boitier mâle (22), ;
chaque isolant comportant un trou traversant, ledit trou traversant étant configuré pour laisser passer un contact mâle (25) et un contact femelle (26) ; une partie du contact mâle (25) étant à l'intérieur du contact femelle (26) ;
- un premier conducteur électrique (27) positionné à l'intérieur du contact mâle (25) et un deuxième conducteur électrique (28) positionné à l'intérieur du contact femelle (26) ;
**caractérisé en ce qu'**une couche isolante (24) est positionnée sur le pourtour du contact mâle (25) et du contact femelle (26).

2. Dispositif selon la revendication 1, dans lequel le premier conducteur électrique (27) comporte une partie cylindrique circulaire ayant une surface de jonction avec le contact mâle (25), et le deuxième conducteur électrique (28) comporte une partie cylindrique circulaire ayant une surface de jonction avec le contact femelle (26).

3. Dispositif selon la revendication 1, dans lequel une gaine (29) est positionnée sur le premier conducteur électrique (27), ladite gaine (29) comporte une extrémité ayant un contact avec une partie de la couche isolante (24) du contact mâle (25) ; une autre gaine (29') est positionnée sur le deuxième conducteur électrique (28), ladite gaine (29') comporte une extrémité ayant un contact avec une partie de la couche isolante (24) du contact femelle (26).

4. Dispositif selon la revendication 3, dans lequel la gaine (29) est creuse et comporte une extrémité destinée à loger une partie du premier conducteur électrique (27), l'autre gaine (29') est creuse et comporte une extrémité destinée à loger une partie du deuxième conducteur électrique (28), une autre partie du premier conducteur électrique (27) s'étend au-delà de l'extrémité de la gaine (29) et une autre partie du deuxième conducteur électrique (28) s'étend au-delà de l'extrémité de l'autre gaine (29').

5. Dispositif selon la revendication 3, dans lequel au moins l'un des éléments suivants comporte une gorge : le premier isolant du boitier mâle (22), le premier isolant du boitier femelle (23), et la gaine (29) ; chaque gorge comporte un joint (30).

6. Dispositif selon la revendication 1, dans lequel une partie de la couche isolante (24) est positionnée à l'intérieur du contact mâle (25) et du contact femelle (26).

7. Dispositif selon la revendication 1, dans lequel une autre couche isolante (24) est positionnée sur une surface intérieure du boitier mâle (20) et sur une surface intérieure du boitier femelle (21).

8. Dispositif selon la revendication 1, dans lequel un tube (32) est disposé sur l'une des extrémités du contact mâle (25) ; cette extrémité du contact mâle (25) étant en jonction avec le premier isolant du boitier mâle (22).

9. Dispositif selon la revendication 1, dans lequel une deuxième partie du boitier (31) est en contact avec une surface transversale du boitier mâle (20), une autre deuxième partie du boitier (31') étant en contact avec une surface transversale du boitier femelle (21).
